# EUROPÄISCHE PATENTANMELDUNG

(11) **EP 4 775 790 A1**
(43) Veröffentlichungstag der Anmeldung: **15.07.2026**
(21) Anmeldenummer: 26150519.2
(22) Anmeldetag: 07.01.2026
(51) Int. Cl.: E06B 5/10, E06B 1/70, E06B 7/23, E06B 1/34

(54) **GEBÄUDETÜR MIT HOCHWASSERSCHUTZ SOWIE VERFAHREN ZUM BILDEN EINER SOLCHEN DURCH NACHRÜSTEN**

(30) Priorität: 10.01.2025 DE 102025100690
(71) Anmelder: Hörmann KG Freisen, 66629 Freisen (DE)
(72) Erfinder: Dewes, Christoph, 66646 Alsweiler (DE)
(74) Vertreter: KASTEL Patentanwälte PartG mbB

(57) **Zusammenfassung**

Die Erfindung betrifft eine einfach bei Standardtüren nachrüstbare Hochwasserschutzlösung. Hierfür schafft die Erfindung eine als Drehflügeltür ausgebildete Gebäudetür (10), die eine Maueröffnung (20) in einem Gebäude (22) schließt, mit einer Zarge (14), einem Türflügel (12), Beschlägen und einer Anschlagschwelle (24), wobei alle im Bereich zwischen Boden (OFF) bis wenigstens auf Höhe einer sich unterhalb eines Drückerbereichs befindlichen Dichtungsebene (72) zwischen Türflügel (12), Zarge (14), Anschlagschwelle (24), Boden (OFF) und Begrenzung der Maueröffnung (20) von einer Öffnungsseite weg führenden Öffnungen und Spalte an der Gebäudetür (10) derart abgedichtet sind, dass einem Wasserdruck, der wenigstens dem Wasserdruck in einer der Höhe der Dichtungsebene (72) entsprechenden Wassertiefe entspricht, fluiddicht Stand gehalten wird.

## Beschreibung

Die Erfindung betrifft eine als Drehflügeltür ausgebildete Gebäudetür. Sowie ein Verfahren zum Nachrüsten einer Standardtür.

Zum technologischen Hintergrund und zur Begriffsdefinition wird auf folgende Literaturstellen verwiesen, die Teil der Offenbarung darstellen:
[1] Grundwissen Türen - Technikhandbuch, Ausgabe 01/2019, Herausgeber Hörmann KG Verkaufsgesellschaft, Upheider Weg 94-98, DE-33803 Steinhagen, Telefon: +49 5204 915-0, vertrieben als Druckausgabe und über das Internet, www.hoermann.de
[2] Stahlblechtüren - Technikhandbuch, Ausgabe 01/2019, Herausgeber Hörmann KG Verkaufsgesellschaft, Upheider Weg 94-98, DE-33803 Steinhagen, Telefon: +49 5204 915-0, vertrieben als Druckausgabe und über das Internet, www.hoermann.de
[3] Hörmann Zargenkompendium für Ständerwerk und Massivwände; Ausgabe Januar 2009; Herausgeber Hörmann KG Verkaufsgesellschaft, Upheider Weg 94-98, DE-33803 Steinhagen, Telefon: +49 5204 915-0, vertrieben als Druckausgabe und über das Internet, www.hoermann.de

Die Erfindung hat sich zur Aufgabe gestellt, eine Gebäudetür bereit zu stellen, die im Rahmen des Klimawandels zunehmenden Gefährdungslagen in kostengünstiger Weise entgegenwirkt.

Zum Lösen dieser Aufgabe schafft die Erfindung eine Gebäudetür nach Anspruch 1.

Vorteilhafte Ausgestaltungen sind Gegenstand der Unteransprüche.

Die Erfindung schafft eine als Drehflügeltür ausgebildete Gebäudetür, die eine Maueröffnung in einem Gebäude schließt, mit einer Zarge, einem Türflügel, Beschlägen und einer Anschlagschwelle, wobei alle im Bereich zwischen Boden bis wenigstens auf Höhe einer sich unterhalb eines Drückerbereichs befindlichen Dichtungsebene zwischen Türflügel, Zarge, Anschlagschwelle, Boden und Begrenzung der Maueröffnung von einer Öffnungsseite weg führenden Öffnungen und Spalte an der Gebäudetür derart abgedichtet sind, dass einem Wasserdruck, der wenigstens dem Wasserdruck in einer der Höhe der Dichtungsebene entsprechenden Wassertiefe entspricht, Stand gehalten wird.

Bei einigen Ausführungsformen ist vorgesehen, dass ein Zargenabdichtungseinrichtung vorgesehen ist, mittels der die Zarge gegenüber einer Mauer mit der Maueröffnung und/oder gegenüber dem Boden abgedichtet ist.

Bei einigen Ausführungsformen ist die Zargenabdichtungseinrichtung zum fluiddichten Abdichten der Zwischenräume zwischen der Zarge und der Maueröffnung und/oder dem Boden zumindest in dem unteren Bereich der Gebäudetür bis zu einer Höhe von wenigstens 500 mm, insbesondere wenigstens 800 mm; insbesondere bis wenigstens 10 mm unterhalb des Schlosses ausgebildet ist.

Bei einigen Ausführungsformen weist die Zargenabdichtungseinrichtung eine Bodenabdichtung zum Abdichten der vertikal anzuordnenden Zargenholme gegenüber dem Boden auf.

Bei einigen Ausführungsformen weist die Zargenabdichtungseinrichtung Abdichtungen aus in fließfähiger Form aufbringbarer und verfestigter Dichtmittel auf.

Bei einigen Ausführungsformen weist die Zargenabdichtungseinrichtung Abdichtungen aus Silikon auf.

Bei einigen Ausführungsformen weist die Zargenabdichtungseinrichtung eine Bandabdichtung zum Abdichten einer in dem bandseitigen Zargenholm vorgesehenen Bandöffnung auf.

Bei einigen Ausführungsformen weist die Zargenabdichtungseinrichtung eine Zargenspaltabdichtung zum Abdichten eines vertikalen Spalts zwischen dem jeweiligen vertikal anzuordnenden Zargenholm der Zarge und einer die Maueröffnung aufweisenden Mauer auf.

Bei einigen Ausführungsformen weist die Zargenabdichtungseinrichtung einen fluiddichten Schaum auf.

Bei einigen Ausführungsformen füllt der Schaum einen Hohlraum oder Zwischenraum zwischen dem jeweiligen vertikal anzuordnenden Zargenholm und der Mauer und/oder der Leibungsseite der Maueröffnung.

Bei einigen Ausführungsformen weist die Zargenabdichtungseinrichtung Öffnungsabdichtungen für alle unterhalb einer Mindesthöhe für den Hochwasserschutz an der Zarge ausgebildeten Öffnungen auf.

Bei einigen Ausführungsformen ist die Anschlagschwelle zwischen dem schlossseitigen Zargenholm und dem bandseitigen Zargenholm der Zarge auf dem Boden aufliegend befestigt, um einen Bodentürabschluss zu bilden.

Bei einigen Ausführungsformen weist die Anschlagschwelle eine Anschlagschiene und eine insbesondere umlaufende Spaltabdichtung auf.

Bei einigen Ausführungsformen ist vorgesehen, dass die Spaltabdichtung der Anschlagschwelle zum Abdichten von Spalten zwischen der Anschlagschiene (36) und dem jeweiligen Zargenholm (28, 30) sowie dem Boden (OFF) ausgebildet ist.

Bei einigen Ausführungsformen ist vorgesehen, dass die Spaltabdichtung der Anschlagschwelle durch ein fließfähig und/oder als Paste auftragbares und ausgehärtetes Dichtmittel (48) ausgebildet ist.

Bei einigen Ausführungsformen ist vorgesehen, dass die Spaltabdichtung der Anschlagschwelle aus Silikon ausgebildet ist.

Bei einigen Ausführungsformen ist vorgesehen, dass die Anschlagschiene ein Metallprofil (42) aufweist.

Bei einigen Ausführungsformen ist vorgesehen, dass die Anschlagschiene ein Leichtmetallprofil (42) aufweist.

Bei einigen Ausführungsformen ist vorgesehen, dass die Anschlagschiene ein Strangpressprofil aufweist.

Bei einigen Ausführungsformen ist vorgesehen, dass die Anschlagschiene mit Bohrungen oder sonstigen Befestigungsöffnungen versehen ist, die mittels Dichtstopfen und/oder mittels eines Dichtmittels abgedichtet sind.

Bei einigen Ausführungsformen ist vorgesehen, dass eine Türdichtung zwischen dem Türflügel und der Zarge und zwischen dem Türflügel und der Anschlagschwelle vorgesehen und derart ausgebildet ist, dass der am Türflügel ausgebildete Türspalt bei geschlossener Tür zumindest im unteren Bereich bis zu der Mindesthöhe wasserdicht abgedichtet ist.

Bei einigen Ausführungsformen ist vorgesehen, dass an der Anschlagschwelle ein Halteprofil für die Türdichtung vorgesehen ist, wobei ein Bereich zwischen dem Halteprofil und dem Boden mittels einer fluiddichte Spaltabdichtung abgedichtet ist.

Gemäß einem weiteren Aspekt schafft die Erfindung ein Verfahren zum Nachrüsten einer Gebäudetür zum Hochwasserschutz, umfassend: Vorsehen einer Anschlagschwelle und
Abdichten aller Öffnungen und Spalte, die im Bereich zwischen Boden bis wenigstens auf Höhe einer sich unterhalb eines Drückerbereichs befindlichen Dichtungsebene zwischen Türflügel, Zarge, Anschlagschwelle, Boden und Begrenzung der Maueröffnung von einer Öffnungsseite weg führen, derart, dass einem Wasserdruck, der wenigstens dem Wasserdruck in einer der Höhe der Dichtungsebene entsprechenden Wassertiefe entspricht, fluiddicht Stand gehalten wird.

Ausführungsbeispiele werden im Folgenden anhand der beigefügten Zeichnungen näher erläutert. Darin zeigt:
- Fig. 1: eine Vorderansicht auf eine in einer Türöffnung in einem Gebäude eingebauten Tür mit einer Zarge, einer Anschlagschwelle und einem Türflügel;
- Fig. 2: einen Schnitt durch einen unteren Bereich der Tür von Fig. 1 entlang der Linie A-A von Fig. 1;
- Fig. 3: eine vergrößerte Ansicht des Details A von Fig. 1;
- Fig. 4: einen Schnitt durch einen seitlichen Bereich der Tür auf der Bandseite entlang der Linie B-B von Fig. 1;
- Fig. 5: eine perspektivische Ansicht eines ein unteres Türband umfassenden Bereichs der Tür;
- Fig. 6: einen Horizontalschnitt durch einen seitlichen Bereich des Türrahmens und der Türöffnung bei einer Tür gemäß einer ersten Ausführungsform;
- Fig. 7: einen Horizontalschnitt wie in Fig. 6, wobei eine Tür gemäß einem zweiten Ausführungsbeispiel gezeigt ist;
- Fig. 8: einen Horizontalschnitt durch einen bandseitigen seitlichen Bereich der Tür auf Höhe eines Sicherungsbolzens; und
- Fig. 9: eine perspektivische Ansicht auf einen Teilbereich der Zarge mit Öffnungen für Sicherungsbolzen oder sonstige Sicherungselemente.

Im Folgenden werden unterschiedliche Ausführungsformen einer Gebäudetür 10 anhand der Darstellungen in den Figuren beschrieben, welche Gebäudetür 10 in besonders kostengünstiger, aber effektiver Weise hochwassertauglich gemacht worden ist oder mit anderen Worten Schutz gegen Eindringen von Wasser in einer Hochwassersituation bietet. Insbesondere lässt sich eine Standardtür einfach nachrüsten.

Die Gebäudetür 10 ist als Drehflügeltür (auch Anschlagtür oder Schwenktür genannt) ausgebildet, siehe hierzu näher Kapitel 7 der Literaturstelle [1]. Demgemäß weist die Gebäudetür 10 (auch Türelement genannt) einen oder mehrere Türflügel 12 (auch Türblatt genannt), eine Zarge 14, sowie Beschläge 16 auf. Als Beschläge 16 sind insbesondere Drücker 19 und ein Schloss (nicht näher dargestellt, siehe hierzu die auf die Türschlösser gerichteten Kapitel von [1] und [2]), ein Schließblech an der Zarge 14 sowie Türbänder 18 vorgesehen, mittels denen der eine oder mehrere Türflügel 12 um eine Hochachse drehbar an der Zarge 14 angelenkt sind.

Die Gebäudetür 10 kann ganz unterschiedliche Bauarten und Sonderfunktionen aufweisen, wie sie näher in der Literaturstelle [1] (oder auch in [2]) beschrieben und gezeigt sind.

Die Gebäudetür 10 ist insbesondere als Außentür ausgebildet. Außentüren schließen eine Maueröffnung 20 eines Gebäudes 22 zur Außenwelt hin. Damit eine Gebäudetür 10 als Außentür geeignet ist, müssen besondere Maßnahmen derart vorgesehen sein, dass das Innenklima vom Außenklima eines Gebäudes getrennt wird, siehe [1] und [2].

Die Gebäudetür 10, der (wenigstens eine) Türflügel 12 sowie die Zarge 14 können aus unterschiedlichen Materialien aufgebaut sein. Bei den gezeigten bevorzugten Ausführungsbeispielen ist die Gebäudetür 10 als Stahlblechtür ausgebildet. Bei einigen Ausführungsformen sind der Türflügel 12 sowie die Zarge 14 so aufgebaut, wie dies in unterschiedlichen Ausführungsbeispielen in der Literaturstelle [2] beschrieben und gezeigt ist. Es wird für weitere Einzelheiten zum Aufbau, möglichen Materialien und Ausführungen ausdrücklich auf die Literaturstelle [2] verwiesen.

Bei einigen Ausführungsformen ist die Gebäudetür 10 eine der in [2] genannten und beschriebenen Türen, die in [2] als Außentür geeignet bezeichnet sind, mit wenigstens einer, mehrerer oder aller zusätzlichen Abdichtungsmaßnahmen, wie sie im Folgenden näher erläutert sind.

Ausgehend von derartigen Standardtüren der Literaturstelle [1] oder [2] ist die Gebäudetür 10 gemäß Ausführungsbeispiel der Erfindung mit Hilfe einer Anschlagschwelle 24 sowie mit Hilfe einer Zargenabdichtungseinrichtung 26 hochwassertauglich nachgerüstet.

Die Zarge 14 weist einen schlossseitigen Zargenholm 28, einen bandseitigen Zargenholm 30 und einen deckenseitigen Zargenholm 32 auf. Die Zarge 14 kann unterschiedlich ausgebildet sein; Beispiele hierfür finden sich in den Literaturstellen [1] und [2]. Bei den dargestellten Ausführungsformen ist die Zarge 14 als Eckzarge ausgebildet, wobei die Zargenholme 28-32 aus Metallprofilen mit mehreren Umbiegungen gebildet sind. Weitere Einzelheiten zum Aufbau der Zarge 14 sowie deren möglichen Befestigungsarten können der EP 2 196 613 B1, der EP 2 213 825 B1 und insbesondere der EP 2 290 186 B1, der EP 2 332 220 B1 und der EP 2 332 221 B1, der EP 2 447 458 B1, der EP 3 282 075 B1 und der EP 3 342 970 B1 entnommen werden. In den Figuren ist nur eine dieser diversen möglichen Ausführungsformen der Zarge 14 dargestellt.

Wie man insbesondere den Fig. 2, 3 und 4 entnehmen kann, ist die Anschlagschwelle 24 zwischen dem schlossseitigen Zargenholm 28 und dem bandseitigen Zargenholm 30 auf dem Boden OFF befestigt, um einen Bodentürabschluss 34 zu bilden.

Die Anschlagschwelle 24 weist eine Anschlagschiene 36 und eine umlaufende Spaltabdichtung 38 auf. Die Spaltabdichtung 38 ist zum Abdichten von Spalten zwischen der Anschlagschiene 36 und dem jeweiligen Zargenholm 28, 30 sowie dem Boden OFF ausgebildet. Die Spaltabdichtung 38 kann auf unterschiedliche Weise ausgebildet sein. Beispielsweise sind Dichtprofile (nicht dargestellt) zum Abdichten der Spalten vorgesehen. Bei bevorzugten Ausführungsformen ist die Spaltabdichtung 38 durch ein als Paste auftragbares und ausgehärtetes Dichtmittel, wie beispielsweise Silikon, ausgebildet. Die Anschlagschiene 36 weist eine vorzugsweise selbstklemmende Türdichtung 40 auf. Die Anschlagschiene 36 kann unterschiedlich ausgebildet sein, vorzugsweise weist die Anschlagschiene 36 ein Metallprofil 42, beispielsweise ein Leichtmetallstrangpressprofil oder ein Rohrprofil auf. Bei einigen Ausführungsformen ist die Anschlagschiene 36 mit Bohrungen oder dergleichen Öffnungen 44 zu Befestigungszwecken ausgebildet, wobei diese Öffnungen 44 nach Befestigung mittels Dichtstopfen 46 oder sonstigen Versiegelungen, beispielsweise gebildet aus dem pastös auftragbarem ausgehärteten Dichtmittel 48 abgedichtet.

Bei einigen Ausführungsformen weist die Anschlagschwelle 24 ein Rechteckrohrprofil als Metallprofil 42 auf, wobei die Türdichtung 40 ein C-Profil 50 und ein darin gehaltenes Dichtprofil 52 aufweist. Das Dichtprofil 52 hat einen in das C-Profil eingefügten Fußteil 54 und mehrere Hohlprofilbereiche 56, gegen die der Türflügel 12 im geschlossenen Zustand der Gebäudetür 10 dichtend anliegt. Das Dichtmittel 48 ist im Bereich des Spalts zum Boden OFF in zwischen dem mit Abstand zum Boden angeordneten C-Profil und dem Boden eingefügt.

Zu dem jeweiligen Zargenholm 28, 30 hin läuft das Dichtmittel 48 an den vertikalen Seiten des Metallprofil 42 und an der oberen Seite des Metallprofils 42 entlang und ist so umlaufend um das gesamte Metallprofil 42 im Bereich des Spalts zum Zargenholm 28, 30 hin vorgesehen.

Wie man insbesondere der Fig. 4 entnehmen kann, ist weiter an den Zargenholmen 28, 30, 32 ebenfalls eine Türdichtung 40 vorgesehen, gegen die der Türflügel 12 im geschlossenen Zustand der Gebäudetür 10 fluiddicht anliegt.

Die Zargenabdichtungseinrichtung 26 ist zum fluiddichten Abdichten der Zwischenräume zwischen der Zarge 14 und der Maueröffnung 20 sowie dem Boden OFF zumindest in dem unteren Bereich der Gebäudetür 10 bis zu einer Höhe von wenigstens 500 mm, insbesondere wenigstens 800 mm; insbesondere des unteren Bereichs der Gebäudetür 10 bis unterhalb des Schlosses ausgebildet. In Fig. 1 ist mit strichpunktierten Linien angedeutet, bis zu welcher Höhe die Zargenabdichtungseinrichtung 26 wenigstens fluiddicht abdichtend ausgebildet ist.

Die Zargenabdichtungseinrichtung 26 und die Anschlagschwelle 24 sind derart ausgebildet, dass sie diesen unteren Bereich der Gebäudetür 10 bis zu einem Wasserdruck, der in einer Wassertiefe von 800 mm vorliegt, abdichten. Selbstverständlich kann die Abdichtwirkung auch für höhere Wasserdrücke ausgebildet sein.

Die Zargenabdichtungseinrichtung 26 weist, wie dies in Fig. 4 und 5 dargestellt ist, eine Bodenabdichtung 58 zum Abdichten der vertikal anzuordnenden Zargenholme 28, 30 gegenüber dem Boden OFF auf. Die Bodenabdichtung 58 ist zum Abdichten des Spalts zwischen dem jeweiligen Zargenholm 28, 30 und dem Boden OFF ausgebildet. Auch die Bodenabdichtung 58 kann wie die Spaltabdichtung 38 unterschiedlich ausgebildet sein. Auch hier können beispielsweise Dichtungsprofile eingefügt sein. Bei einer Ausführung ist auch hier das pastös aufbringbare und aushärtbare Dichtmittel 48, wie beispielsweise Silikon, zum Bilden der Bodenabdichtung 58 vorgesehen.

Weiter weist die Zargenabdichtungseinrichtung eine Bandabdichtung 60 zum Abdichten einer in dem bandseitigen Zargenholm 30 vorgesehenen Bandöffnung 62, durch welche ein Bandlappen des Türbandes 18 hindurchgeführt ist. Auch die Bandabdichtung 60 kann unterschiedlich ausgebildet sein. Auch hier kann beispielsweise ein Dichtungsprofil vorgesehen sein. Bei einigen Ausführungsformen ist auch die Bandabdichtung 60 aus dem Dichtmittel 48 gebildet.

Bei einigen Ausführungsformen, von denen Beispiele in den Fig. 6 und 7 dargestellt sind, weist die Zargenabdichtungseinrichtung 26 weiter eine Zargenspaltabdichtung 66 zum Abdichten eines vertikalen Spalts zwischen dem vertikal anzuordnenden Zargenholm 28, 30 und der die Maueröffnung 20 aufweisenden Mauer 68 auf. Die Zargenspaltabdichtung 66 kann unterschiedlich ausgebildet sein. Auch hier kann ein Dichtungsprofil vorgesehen sein. Bei der dargestellten Ausführungsform ist auch die Zargenspaltabdichtung 66 mittels des Dichtmittels 48 gebildet.

Bei einigen Ausführungsformen, von denen ein Ausführungsbeispiel in Fig. 6 dargestellt ist, ist der Zwischenraum zwischen dem jeweiligen vertikal anzuordnenden Zargenholm 28, 30 und der Mauer 68 und/oder der Leibungsseite der Maueröffnung 20 mittels eines fluiddichten Schaumes 70 ausgefüllt. Der Schaum 70 ist beispielsweise ein geschlossenzelliger Schaum, wie beispielsweise ein Brunnenschaum. Der Schaum 70 ist beispielsweise ein PU-Schaum, der so ausgebildet ist, dass er den obengenannten Wasserdrücken von wenigstens 800 mm Wassertiefe standhält. Der Schaum 70 ist wenigstens bis zu der in Fig. 1 angedeuteten Mindesthöhe 72 (Höhe des Hochwasserschutzes) vorgesehen. Als Schaum ist insbesondere ein wasserdichter PU-Schaum vorgesehen, wie er beispielsweise von der Firma Pichler Chemie auf dem Markt erhältlich ist.

Bei anderen Ausführungsformen, von denen ein Ausführungsbeispiel in Fig. 7 bis Fig. 8 dargestellt ist, sind sämtliche Öffnungen in den vertikal anzuordnenden Zargenholmen 28, 30, wie zum Beispiel Zargenbefestigungsöffnungen 74, über welche eine Befestigung der Zarge 14 an der Maueröffnung 20 mittels Befestiger wie beispielsweise Schrauben 76 erfolgt, oder Sicherungsbolzenöffnungen 78, in welche Sicherungsbolzen 80 im Schließzustand der Tür eingreifen, mit gesonderten Öffnungsabdichtungen 82 abgedichtet. Die jeweilige Öffnungsabdichtung 82 weist insbesondere wannenförmige oder blasenförmige Abdeckungen 84 sowie umlaufende Spaltabdichtungen, insbesondere mittels Dichtungsprofilen oder mittels des Dichtmittels 48 auf. Wie dies grundsätzlich bereits bekannt ist, können Zargenbefestigungsöffnungen 74 und darin befindlichen Schraubenköpfe mittels eines Abdeckplättchens 86 abgedeckt sein

Wenigstens einige der Öffnungsabdichtungen 82 und/oder Spaltabdichtungen an Öffnungen der Zarge 14 können bei Vorsehen des Schaums 70 derart, dass die Zarge 14 hinterfüllt ist, weggelassen sein. Bei anderen Ausführungsformen (nicht dargestellt) sind sowohl die Öffnungsabdichtungen 82 und/oder Spaltabdichtungen als auch der Schaum 70 vorgesehen.

Bei einigen Ausführungsformen werden primär alle offenen Kanten an der Öffnungsseite der Zarge 14 bis zu der Dichtebene 72 (Zargendichtung) mit dem Dichtmittel 48, wie insbesondere Silikon, abgedichtet. Alternativ oder zusätzlich kann zur Abdichtung der Zarge 14 zum Mauerwerk - Mauer 68 - der Schaum 70, insbesondere ein fluiddichter, mehr insbesondere wasserdichter PU-Schaum eingesetzt werden.

Durch die genannten Maßnahmen können Standardtüren mit Hilfe der Anschlagschwelle 24 und der Abdichtung 26, 58, 66, 70, 82 der Zarge 14 gegenüber dem Mauerwerk hochwassertauglich nachgerüstet werden. Wird ein Schaum 70 verwendet, ist dies vorzugsweise ein feinzelliger, wasserbeständiger Schaum.

Bei bevorzugten Ausführungsformen der Gebäudetür 10 wird eine Hochwasserbeständigkeit von wenigstens 800 mm (unterhalb des Drückerbereichs) erreicht. Vorzugsweise wird dies ausschließlich auf der Öffnungsfläche erreicht. Als Öffnungsfläche wird hierbei die in die Richtung, in die die Gebäudetür 10 öffnet, gerichtete Fläche bezeichnet. Der Schaum 70 erleichtert die Montage und stellt eine ausreichende Abdichtung der Zarge 14 zum Mauerwerk 68 hin dar.

In Fig. 6 ist der durch den Schaum 70 zu füllende Hohlraum dargestellt. Die maximale Wasserstandshöhe für einige Ausführungsformen ist in Fig. 1 bei dem Bezugszeichen 72 (Mindesthöhe der Dichtwirkung oder auch Dichtungsebene genannt) gezeigt.

### Bezugszeichenliste:

- 10: Gebäudetür
- 12: Türflügel
- 14: Zarge
- 16: Beschlag
- 18: Türband
- 19: Drücker
- 20: Maueröffnung
- 22: Gebäude
- 24: Anschlagschwelle
- 26: Zargenabdichtungseinrichtung
- 28: schlossseitiger Zargenholm
- 30: bandseitigen Zargenholm
- 32: deckenseitiger Zargenholm
- 34: Bodentürabschluss
- 36: Anschlagschiene
- 38: umlaufende Spaltabdichtung
- 40: Türdichtung
- 42: Metallprofil
- 44: Öffnung zum Zweck der Befestigung der Anschlagschwelle
- 46: Dichtstopfen
- 48: Dichtmittel (z.B. Silikon)
- 50: C-Profil
- 52: Dichtprofil
- 54: Fußteil
- 56: Hohlprofilbereich
- 58: Bodenabdichtung
- 60: Bandabdichtung
- 62: Bandöffnung
- 66: Zargenspaltabdichtung
- 68: Mauer
- 70: Schaum
- 72: Mindesthöhe
- 74: Zargenbefestigungsöffnung
- 76: Schraube
- 78: Sicherungsbolzenöffnung
- 80: Sicherungsbolzen
- 82: Öffnungsabdichtung
- 84: Abdeckung
- 86: Abdeckplättchen
- OFF: Boden

## Patentansprüche

1. Als Drehflügeltür ausgebildete Gebäudetür (10), die eine Maueröffnung (20) in einem Gebäude (22) schließt, mit einer Zarge (14), einem Türflügel (12), Beschlägen und einer Anschlagschwelle (24), wobei alle im Bereich zwischen Boden (OFF) bis wenigstens auf Höhe einer sich unterhalb eines Drückerbereichs befindlichen Dichtungsebene (72) zwischen Türflügel (12), Zarge (14), Anschlagschwelle (24), Boden (OFF) und Begrenzung der Maueröffnung (20) von einer Öffnungsseite weg führenden Öffnungen und Spalte an der Gebäudetür (10) derart abgedichtet sind, dass einem Wasserdruck, der wenigstens dem Wasserdruck in einer der Höhe der Dichtungsebene (72) entsprechenden Wassertiefe entspricht, fluiddicht Stand gehalten wird.

2. Gebäudetür (10) nach Anspruch 1, **dadurch gekennzeichnet,**
**dass** ein Zargenabdichtungseinrichtung (26) vorgesehen ist, mittels der die Zarge (14) gegenüber einer Mauer (68) mit der Maueröffnung (20) und/oder gegenüber dem Boden (OFF) abgedichtet ist.

3. Gebäudetür (10) nach Anspruch 2, **dadurch gekennzeichnet,**
**dass** die Zargenabdichtungseinrichtung (26)
3.1 zum fluiddichten Abdichten der Zwischenräume zwischen der Zarge (14) und der Maueröffnung (20) und/oder dem Boden (OFF) zumindest in dem unteren Bereich der Gebäudetür (10) bis zu einer Höhe (72) von wenigstens 500 mm, insbesondere wenigstens 800 mm; insbesondere bis wenigstens 10 mm unterhalb des Schlosses ausgebildet ist; und/oder
3.2 eine Bodenabdichtung (58) zum Abdichten der vertikal anzuordnenden Zargenholme (28, 30) gegenüber dem Boden (OFF) aufweist; und/oder
3.3 Abdichtungen (58, 60, 66, 82), aus in fließfähiger Form aufbringbarer und verfestigter Dichtmittel (48) aufweist; und/oder
3.4 Abdichtungen (58, 60, 66, 82) aus Silikon aufweist; und
3.5 eine Bandabdichtung (60) zum Abdichten einer in dem bandseitigen Zargenholm (30) vorgesehenen Bandöffnung (62) aufweist; und/oder
3.6 eine Zargenspaltabdichtung (66) zum Abdichten eines vertikalen Spalts zwischen dem jeweiligen vertikal anzuordnenden Zargenholm (28, 30) der Zarge (14) und einer die Maueröffnung (20) aufweisenden Mauer (68) aufweist;
3.7 einen fluiddichten Schaum (70) aufweist, der einen Zwischenraum zwischen dem jeweiligen vertikal anzuordnenden Zargenholm (28, 30) und der Mauer (68) und/oder der Leibungsseite der Maueröffnung (20) ausfüllt; und/oder
3.8 Öffnungsabdichtungen (82) für alle unterhalb einer Mindesthöhe (72) für den Hochwasserschutz an der Zarge (14) ausgebildeten Öffnungen (74, 78, 62) aufweist.

4. Gebäudetür (10) nach einem der voranstehenden Ansprüche, **dadurch gekennzeichnet,**
**dass** die Anschlagschwelle (24)
4.1 zwischen dem schlossseitigen Zargenholm (28) und dem bandseitigen Zargenholm (30) der Zarge (14) auf dem Boden (OFF) aufliegend befestigt, um einen Bodentürabschluss 34 zu bilden; und/oder
4.2 eine Anschlagschiene (36) und eine insbesondere umlaufende Spaltabdichtung (38) aufweist.

5. Gebäudetür nach Anspruch 4, **dadurch gekennzeichnet,**
**dass** die Spaltabdichtung (38) der Anschlagschwelle (24)
5.1 zum Abdichten von Spalten zwischen der Anschlagschiene (36) und dem jeweiligen Zargenholm (28, 30) sowie dem Boden (OFF) ausgebildet ist; und/oder
5.2 durch ein fließfähig und/oder als Paste auftragbares und ausgehärtetes Dichtmittel (48) ausgebildet ist; und/oder
5.3 aus Silikon ausgebildet ist; und/oder

6. Gebäudetür nach einem der Ansprüche 4 oder 5, **dadurch gekennzeichnet, dass** die Anschlagschiene (36)
6.1 ein Metallprofil (42) aufweist; und/oder
6.2 ein Leichtmetallprofil (42) aufweist und/oder
6.3 ein Strangpressprofil aufweist; und/oder
6.4 mit Bohrungen oder sonstigen Befestigungsöffnungen versehen ist, die mittels Dichtstopfen (36) und/oder mittels eines Dichtmittels (48) abgedichtet sind.

7. Gebäudetür (10) nach einem der voranstehenden Ansprüche, **dadurch gekennzeichnet,**
**dass** eine Türdichtung (40) zwischen dem Türflügel (12) und der Zarge (14) und zwischen dem Türflügel (12) und der Anschlagschwelle (24) vorgesehen und derart ausgebildet ist, dass der am Türflügel ausgebildete Türspalt bei geschlossener Tür zumindest im unteren Bereich bis zu der Mindesthöhe (72) wasserdicht abgedichtet ist.

8. Gebäudetür nach Anspruch 7, **dadurch gekennzeichnet,**
**dass** an der Anschlagschwelle (24) ein Halteprofil (50) für die Türdichtung (40) vorgesehen ist, wobei ein Bereich zwischen dem Halteprofil (50) und dem Boden (OFF) mittels einer fluiddichte Spaltabdichtung (38) abgedichtet ist.

9. Verfahren zum Nachrüsten einer Gebäudetür (10) zum Hochwasserschutz, umfassend:
Vorsehen einer Anschlagschwelle (24) und
Abdichten aller Öffnungen und Spalte, die im Bereich zwischen Boden (OFF) bis wenigstens auf Höhe einer sich unterhalb eines Drückerbereichs befindlichen Dichtungsebene (72) zwischen Türflügel (12), Zarge (14), Anschlagschwelle (24), Boden (OFF) und Begrenzung der Maueröffnung (20) von einer Öffnungsseite weg führen, derart, dass einem Wasserdruck, der wenigstens dem Wasserdruck in einer der Höhe der Dichtungsebene (72) entsprechenden Wassertiefe entspricht, fluiddicht Stand gehalten wird.
